# EUROPÄISCHE PATENTSCHRIFT

(11) **EP 2 221 125 B1**
(45) Veröffentlichungstag und Bekanntmachung des Hinweises auf die Patenterteilung: **28.09.2011**
(21) Anmeldenummer: 09002391.2
(22) Anmeldetag: 20.02.2009
(51) Int. Cl.: B21D 26/02

(54) **Hydroformwerkzeug**
Hydroforming tool
Outil d'hydroformage

(43) Veröffentlichungstag der Anmeldung: 25.08.2010
(73) Patentinhaber: Theodor Gräbener GmbH & Co. KG, 57250 Nethphen-Werthenbach (DE)
(72) Erfinder: Kapp, Dieter, 57234 Wilnsdorf (DE)
(74) Vertreter: Kötter, Ulrich

(56) Entgegenhaltungen:
- EP-A1- 1 813 363
- WO-A1-03/095122
- DE-A1- 19 705 244

## Beschreibung

Die Erfindung betrifft ein Werkzeug zur Hochdruckumformung von plattenförmigen metallischen Werkstücken, umfassend ein Werkzeugoberteil mit einer Umformmatrize und ein Werkzeugunterteil mit einer Zuleitung zur Beaufschlagung eines Werkstücks mit Fluid unter hohem Druck, gemäß dem Oberbegriff des Anspruchs 1 (siehe z.B. EP-A-1 813 363).

Zur Herstellung von Werkstücken durch einen spanlosen Umformprozess werden üblicherweise Pressen verwendet, in denen Umformwerkzeuge eingesetzt sind, um einen Werkstückrohling aufzunehmen und diesen dann durch entsprechende Krafteinwirkung in die gewünschte Form zu bringen. Insbesondere im Bereich der Umformung von plattenförmigen Halbzeugen, wie beispielsweise Blechen, aber auch zur Umformung anderer Halbzeuge, wie beispielsweise Rohren, hat sich das Verfahren der Hochdruckumformung (engl. Hydroforming) etabliert, welches sich durch große Gestaltungsfreiheit bei der Formgebung auszeichnet und sehr hohe Umformgrade ermöglicht. Dabei wird das Halbzeug innerhalb eines Hydroformwerkzeugs über ein Fluid, insbesondere Wasser, Öle, Emulsionen oder auch Gase, mit sehr hohem Druck gegen eine Umformmatrize gepresst, wodurch die Verformung erzielt wird. Das Werkzeug ist dabei in einem Gehäuse eingebracht, welches die Umformkräfte aufnimmt.

Hydroformwerkzeuge bestehen üblicherweise aus einem Werkzeugoberteil, welches die Umformmatrize umfasst, und einem Werkzeugunterteil, in dem eine Leitung zur Beaufschlagung des Werkstücks mit Fluid unter hohem Druck angeordnet ist. Die Umformmatrize kann alternativ auch im Werkzeugunterteil und die Leitung zur Beaufschlagung des Werkstücks mit Fluid kann alternativ auch im Werkzeugoberteil angeordnet sein. Zur Umformung wird das Werkstück, beispielsweise ein Metallblech, zwischen Werkzeugoberteil und Werkzeugunterteil eingespannt, wobei das Werkzeugunterteil über eine Dichtung an dem Werkstück anliegt. Nachfolgend erfolgt die Beaufschlagung des Werkstücks mit dem Fluid unter hohem Druck, wodurch das Werkstück gleichmäßig an die Matrize angepresst wird.

Bedingt durch den sehr hohen Druck, mit dem das Fluid auf das Werkstück gegen die Matrize gepresst wird, ergeben sich oftmals Verformungen des Werkzeugober- und Unterteils, wodurch der Umformvorgang beeinträchtigt werden kann.

Hier will die Erfindung Abhilfe schaffen. Der vorliegenden Erfindung liegt die Aufgabe zugrunde, ein Werkzeug zur Hochdruckumformung von metallischen Werkstücken zu schaffen, bei dem eine Verformung der Umformmatrize während des Umformprozesses verhindert ist. Gemäß der Erfindung wird diese Aufgabe durch die Merkmale des kennzeichnenden Teils des Patentanspruchs 1 gelöst.

Mit der Erfindung ist ein Werkzeug zur Hochdruckumformung von metallischen Werkstücken geschaffen, bei dem eine Verformung der Umformmatrize während des Umformprozesses verhindert ist.

In Weiterbildung der Erfindung sind die Mittel zur Kompensation in der Umformmatrize integriert und innerhalb des Werkzeugoberteils angeordnet, wobei die Umformmatrize (26) gesteuert entgegen der prozessdruckindizierten Durchbiegung derselben biegbar ist. Hierdurch ist eine definierte Biegung der Umformmatrize entgegengesetzt der prozessdruckindizierten Biegung erzielbar, wodurch die Kompensation der prozessdruckindizierten Biegung bewirkt ist.

Gemäß der Erfindung ist die Kompensationsplatte über eine Hydraulikleitung derart mit Fluiddruck beaufschlagbar, dass die gewünschte Biegung der Kompensationsplatte erzielbar ist. Hierdurch ist eine gut steuerbare Biegung der Kompensationsplatte ermöglicht.

Gemäß der Erfindung weist die Kompensationsplatte eine Vertiefung zur Erzeugung eines hydraulischen Druckkissens auf. Hierdurch ist eine gleichmäßige Biegung der Kompensationsplatte erzielbar. Bevorzugt ist die Kompensationsplatte flächig mit einer Distanzplatte verbunden, in der die Hydraulikleitung eingebracht ist, welche in der Vertiefung der Kompensationsplatte mündet.

In Weiterbildung der Erfindung umfasst das Werkzeugunterteil eine zweite Kompensationsplatte zur Kompensation von prozessdruckindizierten Biegungen des umzuformenden Werkstücks. Hierdurch sind Beeinträchtigungen des Umformprozesses durch prozessdruckindizierte Verbiegungen des Werkzeugunterteils vermieden. Bevorzugt ist die zweite Kompensationsplatte auf einer Distanzplatte befestigt und dient der Auflage des Werkstücks.

Vorteilhaft weist die zweite Kompensationsplatte auf ihrer der Distanzplatte abgewandten Seite eine Vertiefung auf, in der eine innerhalb der Kompensationsplatte verlaufende Hydraulikleitung mündet. Hierdurch ist die Bildung eines fluiden Druckkissens ermöglicht, wodurch ein über die Fläche gleichmäßiger Umformdruck erzielt ist.

In Ausgestaltung der Erfindung weist die zweite Kompensationsplatte auf ihrer der Distanzplatte zugewandten Seite eine Vertiefung auf, in der eine innerhalb der Distanzplatte verlaufende Hydraulikleitung mündet. Hierdurch ist die Bildung eines fluiden Druckkissens ermöglicht, wodurch eine über die Fläche gleichmäßige Biegung der Kompensationsplatte ermöglicht ist.

In weiterer Ausgestaltung der Erfindung weist die zweite Kompensationsplatte auf ihrer der Distanzplatte zugewandten Seite eine Vertiefung auf, in die eine innerhalb der Kompensationsplatte verlaufende Hydraulikleitung mündet. Hierdurch ist die Fluidversorgung der Vertiefung zur Bildung des fluiden Druckkissens über die Kompensationsplatte ermöglicht. Eine diesbezügliche Leitung in der Distanzplatte ist nicht erforderlich.

Vorteilhaft sind die gegenüberliegend angeordneten Distanzplatten des Hydroformwerkzeugs identisch ausgebildet. Hierdurch sind Werkzeugproduktions- und Haltungskosten vermindert.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es Zeigen:
- Figur 1: die schematische Darstellung eines Hydroform-Werkzeugs mit Kompensationsplatte im Schnitt;
- Figur 2: die schematische Darstellung eines Hydroform-Werkzeugs in einer weiteren Ausführungsform im Schnitt;
- Figur 3: die schematische Darstellung eines Hydroform-Werkzeugs in einer dritten Ausführungsform im Schnitt;
- Figur 4: die dreidimensionale Schnittdarstellung des Werkzeugs aus Figur 2 mit umgeformten Blech und
- Figur 5: die dreidimensionale Darstellung eines Hydroform-Werkzeugs in einer Vorrichtung zur Herstellung von Formteilen.

Das als Ausführungsbeispiel gewählte Werkzeug zur Hochdruckumformung von metallischen Werkstücken (Hydroform-Werkzeug) 1 besteht im Wesentlichen aus einem Werkzeugoberteil 2 und einem Werkzeugunterteil 3. Das Werkzeugoberteil 2 umfasst eine obere Distanzplatte 21, an der eine Kompensationsplatte 22 zur Durchbiegungskompensation angebracht ist. Die Kompensationsplatte 22 weist auf ihrer der Distanzplatte 21 zugewandten Seite mittig eine flächige Vertiefung 23 auf, die über eine Dichtung 24 gegenüber der Distanzplatte 21 abgedichtet ist und in der eine innerhalb der Distanzplatte 21 angeordnete Hydraulikleitung 25 mündet. Die Dichtung 24 sowie die Vertiefung 23 können jeweils auch in der Distanzplatte 21 angeordnet sein. An ihrer der Distanzplatte 21 abgewandten Unterseite ist an der Kompensationsplatte 22 eine Umformmatrize 26 angeordnet, welche die in das Werkstück 4 einzuformende Kontur aufweist. Kompensationsplatte 22 und Umformmatrize 26 können auch einstückig ausgeführt sein.

Das Werkzeugunterteil 3 umfasst eine untere Distanzplatte 31, an der eine Kompensationsplatte 32 zur Durchbiegungskompensation angebracht ist. Im Ausführungsbeispiel gemäß Figur 1 ist die untere Distanzplatte 31 identisch zur oberen Distanzplatte 21 ausgebildet. Die Kompensationsplatte 32 weist an ihrer der Distanzplatte 31 zugewandten Seite mittig eine flächige Vertiefung 33 auf, die über eine Dichtung 34 gegenüber der Distanzplatte 31 abgedichtet ist und in der eine innerhalb der Distanzplatte 31 angeordnete Hydraulikleitung 35 mündet. Die Dichtung 34 sowie die Vertiefung 33 können jeweils auch in der Distanzplatte 31 angeordnet sein. Mittig der Vertiefung 33 ist in die Kompensationsplatte 32 eine senkrecht ausgebildete Hydraulikleitung 36 angeordnet, die in einer auf ihrer der Vertiefung 33 gegenüberliegend angeordneten zweiten Vertiefung 37 der Kompensationsplatte 32 mündet. Die zweite, dem Werkoberteil 2 zugewandte Vertiefung 37 ist über eine Dichtung 38 beim Umformprozess gegenüber dem aufliegenden zu bearbeitenden Werkstück 4 abgedichtet.

Die Vertiefungen 23, 33, 37 sind lediglich sehr flach ausgebildet und dienen der flächigen Verteilung des über die Hydraulikleitungen 25, 35, 36 zugeführten Fluids, wodurch ein Druckkissen gebildet ist. Bei der Umformung eines zwischen dem Werkzeugoberteil 2 und dem Werkzeugunterteil 3 eingebrachten Werkstücks 4 wird das Werkstück 4 über die Leitungen 35, 36 unter hohem Druck mit Fluid beaufschlagt und an die Kontur der Umformmatrize 26 angepresst Dabei ist die Kompensationsplatte 32 über die Dichtung 38 gegenüber dem Werkstück 4 abgedichtet. Mögliche durch den anliegenden Umformdruck bewirkte Durchbiegungen der Umformmatrize 26 können kompensiert werden, indem über die Leitung 25 die Kompensationsplatte 22 unter Druck mit einem Fluid beaufschlagt wird, wodurch eine Durchbiegung in entgegengesetzter Richtung bewirkt ist. Auf die untere Kompensationsplatte 32 wird über die flächige Vertiefung 33 ebenfalls eine kompensierende Gegenbiegung bewirkt.

Im Ausführungsbeispiel nach Figur 3 ist die Hydraulikzuleitung 35 ebenfalls innerhalb der Kompensationsplatte 32 angeordnet. In der unteren Distanzplatte 31 ist hier keine Hydraulikleitung erforderlich.

Im Ausführungsbeispiel gemäß Figur 2 ist die Leitung 36 innerhalb der Kompensationsplatte 32 derart ausgebildet, dass sie von der innerhalb der Distanzplatte 31 angeordneten Hydraulikleitung 35 getrennt ist und über eine separate Fluidzuführung gespeist werden kann. Dadurch kann unabhängig von dem zur Umformung innerhalb der Leitung 36 anliegenden Druck die Kompensationsplatte 32 über die Leitung 35 mittels eines Fluids mit Druck beaufschlagt werden und so eine in Richtung des Werkzeugoberteils 2 gerichtete, definierte Durchbiegung zur Kompensation erzielt werden.

In Figur 5 ist eine beispielhafte Einbausituation eines erfindungsgemäßen Hydroform-Werkzeugs gezeigt. Dabei ist das Hydroform-Werkzeug 1 in einem Gehäuse 5 angeordnet, das im Wesentlichen gebildet ist aus einer oberen Traverse 51 und einer unteren Traverse 52, die über Zuganker 53 miteinander verbunden sind. An der oberen Traverse 51 ist ein Hydraulikzylinder 54 angeordnet, an dem das Werkzeugoberteil 2 angeordnet ist. Das Werkzeugunterteil ist gegenüberliegend an einem Hydraulikzylinder 55 befestigt, der mit der unteren Traverse 52 verbunden ist. Vor dem Umformprozess werden Werkzeugoberteil 2 und Werkzeugunterteil 3 über die Hydraulikzylinder 54, 55 beidseitig eines eingelegten Werkstücks 4 zusammengepresst. Der Umformprozess erfolgt anschließend innerhalb des Werkzeugs 1.

## Patentansprüche

1. Werkzeug zur Hochdruckumformung von plattenförmigen metallischen Werkstücken, umfassend ein Werkzeugoberteil (2) mit einer Umformmatrize (26) und ein Werkzeugunterteil (3) mit einer Zuleitung zur Beaufschlagung eines Werkstücks mit Fluid unter hohem Druck, wobei Mittel zur Kompensation einer prozessdruckindizierten Durchbiegung angeordnet sind, **dadurch gekennzeichnet, dass** die Mittel zur Kompensation eine Kompensationsplatte (22) umfassen, auf der die Umformmatrize (26) innerhalb des Werkzeugoberteils (2) angeordnet ist und die gesteuert entgegen der prozessdruckindizierten Biegungsrichtung der Umformmatrize (26) biegbar ist, wobei die Kompensationsplatte (22) über eine Hydraulikleitung (25) derart mit Fluiddruck beaufschlagbar ist, dass eine Biegung der Kompensationsptatte (22) erzielbar ist, und wobei die Kompensationsplatte (22), auf ihrer der Umformmatrize (26) abgewandten Oberseite, eine Vertiefung (23) zur Erzeugung eines hydraulischen Druckkissens aufweist.

2. Werkzeug nach Anspruch 1, **dadurch gekennzeichnet, dass** die Mittel zur Kompensation in der Umformmatrize (26) integriert und innerhalb des Werkzeugoberteils (2) angeordnet sind, wobei die Umformmatrize (26) gesteuert entgegen der prozessdruckindizierten Durchbiegung derselben biegbar ist.

3. Werkzeug nach Anspruch 1 oder 2, **dadurch gekennzeichnet, dass** die Kompensationsplatte (22) flächig mit einer Distanzplatte (21) verbunden ist, in der die Hydraulikleitung (25) eingebracht ist, welche in der Vertiefung (23) der Kompensationsplatte (22) mündet.

4. Werkzeug nach einem der vorgenannten Ansprüche, **dadurch gekennzeichnet, dass** das Werkzeugunterteil (3) eine zweite Kompensationsplatte (32) zur Kompensation von prozessdruckindizierten Biegungen des umzuformenden Werkstücks (4) umfasst.

5. Werkzeug nach Anspruch 4, **dadurch gekennzeichnet, dass** die zweite Kompensationsplatte (32) auf einer Distanzplatte (31) befestigt ist und der Auflage des Werkstücks (4) dient.

6. Werkzeug nach Anspruch 5, **dadurch gekennzeichnet, dass** die zweite Kompensationsplatte (32) auf ihrer der Distanzplatte (31) abgewandten Seite eine Vertiefung (37) aufweist, in der eine innerhalb der Kompensationsplatte (32) verlaufende Hydraulikleitung (36) mündet.

7. Werkzeug nach Anspruch 5 oder 6, **dadurch gekennzeichnet, dass** die zweite Kompensationsplatte (32) auf ihrer der Distanzplatte (31) zugewandten Seite eine Vertiefung (33) aufweist, in der eine innerhalb der Distanzplatte (31) verlaufende Hydraulikleitung (36) mündet.

8. Werkzeug nach Anspruch 6, **dadurch gekennzeichnet, dass** die zweite Kompensationsplatte (32) auf ihrer der Distanzplatte (31) zugewandten Seite eine Vertiefung (33) aufweist, in die eine innerhalb der Kompensationsplatte (32) verlaufende Hydraulikleitung (36) mündet.

9. Werkzeug nach einem der vorgenannten Ansprüche, **dadurch gekennzeichnet, dass** die gegenüberliegend angeordneten Distanzplatten (21, 31) des Hydroformwerkzeugs (1) identisch ausgebildet sind.

## Claims

1. Tool for high-pressure forming of plate-shaped metal workpieces, comprising a tool upper part (2) with a forming die (26) and a tool lower part (3) with a feed line for applying pressure to a workpiece by means of a fluid under high pressure, where means for compensating for process-pressure-induced bending are disposed, **characterised in that** the means for compensation comprise a compensation plate (22) on which the forming die (26) is disposed inside the tool upper part (2) and which can be bent under control against the process-pressure induced direction of bend of the forming die (26), where fluid pressure can be applied to the compensation plate (22) via a hydraulic line (25) so that the compensation plate (22) can be bent and where the compensation plate (22) incorporates on its upper side facing away from the forming die (26) a recess (23) for generating a hydraulic pressure cushion.

2. Tool in accordance with claim 1, **characterised in that** the means for compensation are integrated into the forming die (26) and are disposed inside the tool upper part (2), where the forming die (26) can be bent under control against its process-pressure induced bending.

3. Tool in accordance with claim 1 or 2, **characterised in that** the compensation plate (22) is connected by its surface to a spacer plate (21) in which the hydraulic line (25) which runs into the recess (23) in the compensation plate (22) is incorporated.

4. Tool in accordance with any one of the aforementioned claims, **characterised in that** the tool lower part (3) incorporates a second compensation plate (32) for compensating for process-pressure-induced bending of the workpiece (4) to be formed.

5. Tool in accordance with claim 4, **characterised in that** the second compensation plate (32) is fastened to a spacer plate (31) and serves to support the workpiece (4).

6. Tool in accordance with claim 5, **characterised in that** the second compensation plate (32) incorporates on its side facing away from the spacer plate (31) a recess (37) into which a hydraulic line (36) running inside the compensation plate (32) runs.

7. Tool in accordance with claim 5 or 6, **characterised in that** the second compensation plate (32) incorporates on its side facing the spacer plate (31) a recess (33) into which a hydraulic line (36) running inside the spacer plate (31) runs.

8. Tool in accordance with claim 6, **characterised in that** the second compensation plate (32) incorporates on its side facing the spacer plate (31) a recess (33) into which a hydraulic line (36) running inside the compensation plate (32) opens.

9. Tool in accordance with any one of the aforementioned claims, **characterised in that** the opposing spacer plates (21, 31) of the hydroforming tool (1) are constructed identically.

## Revendications

1. Outil de formage sous haute pression de pièces métalliques en forme de plaques, comprenant une partie supérieure (2) d'outil avec matrice de formage (26) et une partie inférieure (3) d'outil avec une conduite d'amenée servant à mettre une pièce sous la haute pression d'un fluide, sachant que sont agencés des moyens de compensation d'une flexion indexée sur la pression processuelle, **caractérisé en ce que** les moyens de compensation comprennent une plaque de compensation (22) sur laquelle la matrice de formage (26) est agencée à l'intérieur de la partie supérieure (2) d'outil, et qui est cintrable de façon pilotée en sens opposé de celui de flexion de la matrice de formage (26), sachant que la plaque de compensation (22) peut être mise sous pression via une conduite hydraulique (25) de sorte à obtenir une flexion de la plaque de compensation (22), et sachant que la plaque de compensation (22) présente, sur son côté supérieur opposé à la matrice de formage (26), un creux (23) servant à générer un coussinet sous pression hydraulique.

2. Outil selon la revendication 1, **caractérisé en ce que** les moyens de compensation sont intégrés dans la matrice de formage (26) et agencés dans la partie supérieure (2) de l'outil, sachant que la matrice de formage (26) est cintrable en sens opposé de la flexion de cette dernière indexée sur la pression processuelle.

3. Outil selon la revendication 1 ou 2, **caractérisé en ce que** la plaque de compensation (22) est reliée par sa surface à une plaque d'écartement (21) dans laquelle a été introduite la conduite hydraulique (25) qui aboutit dans le creux (23) de la plaque de compensation (22).

4. Outil selon l'une des revendications précédentes, **caractérisé en ce que** la partie inférieure (3) de l'outil comprend une deuxième plaque (32) servant à compenser les flexions, de la pièce (4) à modeler, indexées sur la pression processuelle.

5. Outil selon la revendication 4, **caractérisé en ce que** la deuxième plaque de compensation (32) est fixée sur une plaque d'écartement (31) et sert à appliquer la pièce (4).

6. Outil selon la revendication 5, **caractérisé en ce que** la deuxième plaque de compensation (32) présente, sur son côté opposé à la plaque d'écartement (31), un creux (37) dans lequel aboutit une conduite hydraulique (36) ayant un tracé à l'intérieur de la plaque de compensation (32).

7. Outil selon la revendication 5 ou 6, **caractérisé en ce que** la deuxième plaque de compensation (32) présente, sur son côté regardant la plaque d'écartement (31), un creux (33) dans lequel aboutit une conduite hydraulique (36) ayant un tracé à l'intérieur de la plaque d'écartement (31).

8. Outil selon la revendication 6, **caractérisé en ce que** la deuxième plaque de compensation (32) présente sur un son côté regardant la plaque d'écartement (31) un creux (33) dans lequel aboutit une conduite hydraulique (36) ayant un tracé à l'intérieur de la plaque de compensation (32).

9. Outil selon l'une des revendications précédentes, **caractérisé en ce que** les plaques d'écartement (21, 31) de l'outil d'hydroformage (1) agencées de sorte à se faire face sont de configuration identique.
